# EUROPÄISCHE PATENTSCHRIFT

(11) **EP 0 543 212 B1**
(45) Veröffentlichungstag und Bekanntmachung des Hinweises auf die Patenterteilung: **27.09.1995**
(21) Anmeldenummer: 92118793.6
(22) Anmeldetag: 03.11.1992
(51) Int. Cl.: G07D 5/06, G07F 3/00, G01N 3/48

(54) **Münzprüfeinrichtung zur Härtebestimmung von Münzen**
Test device for investigating the hardness of coins
Dispositif de test pour déterminer la dureté de pièces de monnaie

(30) Priorität: 19.11.1991 DE 4138018
(43) Veröffentlichungstag der Anmeldung: 26.05.1993
(73) Patentinhaber: National Rejectors Inc. GmbH, 21614 Buxtehude (DE)
(72) Erfinder: Cohrs, Hans-Ulrich, W-2152 Horneburg (DE); Meyer, Wilfried, W-2150 Buxtehude (DE)
(74) Vertreter: Patentanwälte Hauck, Graalfs, Wehnert, Döring, Siemons

(56) Entgegenhaltungen:
- WO-A-83/00400
- DE-A- 3 237 457
- DE-U- 9 202 944
- US-A- 3 879 982
- SOVIET PATENTS ABSTRACTS Section EI, Week 9107, Derwent Publications Ltd., London, GB; class S, AN 91050305 & SU-A-1 573 393
- SOVIET PATENTS ABSTRACTS Section EI, Week 8748, Derwent Publications Ltd., London, GB; Class S, AN 87341181 & SU-A-1 307 295

## Beschreibung

Die Erfindung bezieht sich auf eine Münzprüfeinrichtung nach dem Oberbegriff von Patentanspruch 1.

Zur Unterscheidung von echten und falschen Münzen können verschiedene Münzeigenschaften wie Münzabmessung, Prägung, elektromagnetische Eigenschaften bestimmt werden. Darauf gerichtete Prüfeinrichtungen sind bekannt. Ein Problem stellt das Unterscheiden von nicht-ferromagnetischen Münzlegierungen wie CuNi 25 und Blei bzw. Bleilegierungen dar. In diesem Fall kann das höhere Gewicht der Bleilegierungen als Unterscheidungskriterium herangezogen werden.

Aus der DE-OS 36 11 678 ist eine Vorrichtung bekannt, bei der eine Münze entlang einer vorbestimmten Strecke fällt und auf ein piezoelektrisches Mittel trifft, das mit einer Massenbestimmungseinrichtung verbunden ist, um die Masse der Münze aus deren Aufschlag auf das piezoelektrische Mittel zu bestimmen. Die Massenbestimmungseinrichtung weist einen Integrator auf zur Integration des Ausgangssignals des piezoelektrischen Mittels und zur Erzeugung eines der Münzmasse proportionalen Signals. Zur Absorption des Münzaufpralls kann eine mit dem piezoelektrischen Mittel verbundene Aufprallabsorptionseinrichtung vorgesehen sein.

Aus der DE-OS 38 40 400 ist bekannt geworden, die durch Anschlag oder Aufprall erzeugten Eigenschwingungen einer Münze zur Münzprüfung heranzuziehen. Die Frequenz der erzeugten Eigenschwingungen, die von verschiedenen Einflußgrößen wie Gewicht, Dicke, Material, Prägung etc. abhängen, wird im freien Fall der Münze durch ein Mikrophon gemessen und einer Elektronik zur Prüfung zugeleitet.

Die Messung der Eigenschwingung der Münze kann mit einem Sensor, der das Aufschlagmittel darstellt, kombiniert werden, so daß das Ausgangssignal des Sensors, der ein piezoelektrisches Element aufweisen kann, mit den anderen Münzinformationen zur Münzerkennung dient. Unterschiedliche Münztypen können anhand verschiedener Spannungspeaks sowie des Spannungsverlaufs des Ausgangssignals unterschieden werden. Derartige Prüfeinrichtungen mit Masse- und Resonanzfrequenzbestimmung sind von der EP-A 0 318 229 und der EP-A 0 356 582 bekannt.

Nachteilig bei diesen bekannten Prüfeinrichtungen ist, daß Änderungen in der Fallhöhe oder der Geschwindigkeit der Münze die Meßergebnisse beeinträchtigen. Die in dem DE-GM 90 13 836 beschriebene Münzprüfeinrichtung sieht deshalb als Münz-Annahmekriterium vor, den Gradienten mindestens eines Teils des durch Aufprall einer Münze auf einen Fühler erzeugten Ausgangssignals mittels einer Differenzierschaltung zu bestimmen und mit einem vorbestimmten Wert zu vergleichen. Dazu ist ein Energie absorbierendes Element vorgesehen, wobei das Material des Elementes so gewählt ist, daß der Impuls der Münze im wesentlichen absorbiert wird, um das Aufhüpfen der Münze zu verhindern. Der Aufprall der Münze auf das Element veranlaßt eine Schwingung nicht nur im Element selbst, sondern auch in den umgebenden Teilen der Prüfeinrichtung. Dies wird durch einen piezoelektrischen Fühler gemessen, wobei die Unterscheidung zwischen echter und falscher Münze aufgrund der Gradientenbildung im wesentlichen nicht von der Größe des Stoßes der Münze auf das Element abhängig ist, so daß die Prüfeinrichtung den Vorteil hat, daß sie weniger auf die Fallhöhe anspricht, aus der eine Münze auf die Aufprallfläche prallt.

Sowohl bei der zuletzt beschriebenen Prüfeinrichtung als auch bei den zuvor dargestellten Systemen ist das Annahmekriterium die Münzmasse und/oder die Münzeigenschaften, welche die Eigenschwingung der Münze beeinflussen. Diese gemeinsam erfaßten Eigenschaften sind unter anderem Gewicht, Dicke, Größe und Material der Münze. Nachteilig ist, daß Münzfalsifikate, die gewichtsidentisch zu den betreffenden Originalen sind, nicht zuverlässig erkannt werden können. Stimmen zudem die Dicke und der Durchmesser der Falschmünze mit einer echten Münze überein, ist eine Unterscheidung mit den bekannten Prüfeinrichtungen nicht mehr sicher gewährleistet.

In letzter Zeit treten immer häufiger Münzfalsifikate aus Blei/Zinnlegierungen auf, die Gewichtsidentität und eventuell auch Abmessungsidentität zu echten Münzen, die z.B. aus einer CuNi 25 Legierung bestehen, aufweisen, so daß im wesentlichen nur das Merkmal Härte zwischen Falsifikat und Original unterschiedlich ist.

Der Erfindung liegt daher die Aufgabe zugrunde, eine Münzprüfeinrichtung zur Härtebestimmung von Münzen zu schaffen, die falsche und echte Münzen zuverlässig unterscheidet, wobei die Härtemessung von den anderen Münzeigenschaften wie Gewicht, Durchmesser, Dicke oder Prägung nicht wesentlich beeinflußt wird.

Diese Aufgabe wird gelöst durch die Merkmale des Patentanspruchs 1.

Die Münzprüfeinrichtung nach der Erfindung weist einen Sensor auf, an dem die Münze anschlägt, und eine Auswerteelektronik, wobei die Anschlagfläche des Sensors gemäß Anspruch 1 ausgebildet ist. Die Kontaktdauer der Münze mit der Anschlagfläche des Sensors dient als Kriterium für die Härtebestimmung, wobei die Auswerteelektronik den Zeitraum bestimmt, der zwischen dem Ursprungswert des Ausgangssignals des Sensors bei dem Anschlagen der Münze und einer Wiederannäherung des Ausgangssignals an den Ursprungswert liegt, und vergleicht diesen Zeitraum mit einem vorgegebenen Wert.

Es wurde erkannt, daß der Zeitraum, der sich aus dem Anschlagzeitpunkt der Münze an dem Sensor und dem Zeitpunkt des Abspringens der Münze von dem Sensor ergibt, ein zuverlässiges Maß für die Münzhärte ist, da dieser Zeitraum im wesentlichen bestimmt wird durch das elastische und bei sehr weichen Materialien wie Blei auch plastischen Münzverhalten bzw. von der Federkonstanten der Münze sowie von der vorgegebenen Federkonstanten des Sensors. Dieser Zeitraum wird dadurch erfaßt, daß die Wiederannäherung des Ausgangssignals an den Ursprungswert, der zum Zeitpunkt des Anschlagens der Münze an dem Sensor vorlag, bestimmt wird. Die Härte der Anschlagfläche des Sensors muß genügend hoch sein, zumindest größer als die des Münzmaterials, damit die erzeugte und vom Sensor erfaßte Münzschwingung zum überwiegenden Teil von der Münzhärte und nur zum geringen Teil von anderen Faktoren wie Münzmasse, Geschwindigkeit oder Sensorgeometrie abhängig ist.

Das Anschlagen der Münze an den Sensor kann ein Aufprallen auf den Sensor nach freiem Fall der Münze oder ein Anschlagen sein nach der Bewegung der Münze, z.B. entlang einer schiefen Ebene.

Nach einer Ausgestaltung der Erfindung weist der Sensor ein piezoelektrisches Element auf, wobei die durch eine mechanische Kraft erzeugte Spannung abgegriffen wird. Dieses Ausgangssignal kann über eine Schaltung einem Verstärker zugeführt werden, an dem eine bekannte Auswertelektronik angeschlossen ist, die den Zeitraum zwischen der ersten Nullspannung zum Zeitpunkt des Anschlagens der Münze an den Sensor und einer zweiten Nullspannung zum Zeitpunkt des Abspringens der Münze von dem Sensor bestimmt. In Abhängigkeit von dem Vergleich des bestimmten Zeitraums mit einem vorgegebenen Wert wird ein Annahmesignal für die geprüfte Münze erzeugt, wobei bekannte Mittel wie Datenkonverter, Speicher, Komparator und Mikroprozessor verwendet werden.

Eine andere Ausgestaltung der Erfindung sieht vor, eine elektrisch leitende Folie benachbart zum Sensor in dem Münzkanal anzuordnen. Die Folie ist mit einem Hochfrequenzgerator verbunden, so daß eine von dem Generator erzeugte HF-Spannung über die Folie kapazitiv auf die Münze aufgekoppelt werden kann. Bei dieser Ausführungsform stellt der Sensor einen Kontaktstift dar, der mit einem Widerstand verbunden ist. Für die Dauer des galvanischen Kontaktes von Münze und Kontaktstift fällt die auf die Münze aufgekoppelte Spannung am Widerstand 14 ab. Dieser Zeitraum dient als Härtekriterium und wird nach Gleichrichtung der Spannung mittels eines Gleichrichters von der weiter oben beschriebenen Auswerteelektronik bestimmt.

Weitere Ausgestaltungen der Erfindung beziehen sich auf die Reduktion derjenigen, weiter oben genannten Münzfaktoren, die nicht die Münzhärte betreffen. Die Anschlagfläche des Sensors kann punkt- oder linienförmig sein, so daß die Berührungsfläche "Sensor-Münze" minimiert wird. Die Anschlagfläche kann z.B. eine Stahlkugel sein, auf die die Münze trifft, oder ein oberer Abschnitt des Kontaktstiftes. Der Sensor kann sich auf einem Gegenblock, z.B. einem Stahlklotz abstützen.

Eine weitere Ausgestaltung der Erfindung sieht vor, daß der Sensor in die eine schiefe Ebene darstellende Münzlaufbahn zumindest teilweise hineinragt, so daß unterschiedliche Münzeinwurfgeschwindigkeiten zumindest zum Teil ausgeglichen werden.

Die erfindungsgemäße Münzprüfeinrichtung kann zuverlässig Münzfalsifikate, die z.B. aus relativ weichem Material wie Blei oder einer Bleilegierung bestehen, von Originalmünzen aus relativ hartem Material, z.B. CuNi 25 unterscheiden. Der von der Auswerteelektronik bestimmte Zeitraum ist im ersten Fall etwa 2- bis 6-fach länger als im zweiten Fall, wogegen sich der Einfluß von Münzmasse, Geschwindigkeit und Sensorgeometrie innerhalb 1/3 des Meßsignals bewegt. Damit liegt eine eindeutige Härtebestimmung des Münzmaterials vor, die eine zuverlässige Trennung von Originalen und Fälschungen gewährleistet.

Ausführungsbeispiele der Erfindung werden nachfolgend anhand von Zeichnungen näher erläutert.
- Fig. 1: zeigt eine schematische Darstellung einer Münzprüfeinrichtung nach einer Ausgestaltung der Erfindung.
- Fig. 2: zeigt ein Schaltungsbild der Münzprüfeinrichtung nach Fig. 1.
- Fig. 3: zeigt ein Ausgangssignal des Sensors nach Fig. 1.
- Fig. 4: zeigt eine schematische Darstellung einer weiteren Ausführungsform einer Münzprüfeinrichtung nach der Erfindung.
- Fig. 5: zeigt ein Schaltungsbild der Münzprüfeinrichtung nach Fig. 4.
- Fig. 6: zeigt ein Ausgangssignal des Sensors nach Fig. 4.

Fig. 1 zeigt eine Münze 1, die eine Münzlaufbahn 2 hinunterrollt. In die Münzlaufbahn ragt ein Sensor 3 mit seiner Anschlagfläche 4, die eine Stahlkugel darstellt. Unterhalb der Stahlkugel ist ein piezoelektrisches Element 5 angeordnet, das mit der Stahlkugel fest verbunden ist und sich auf einem Gegenblock 6 aus Stahl abstützt.

Trifft die Münze 1 auf die Stahlkugel 4, entsteht am piezoelektrischen Element ein Spannungsverlauf gemäß Fig. 3, der über eine Schaltung 7 und einem Operationsverstärker 8 einer Auswerteelektronik 9 zugeführt wird (Fig. 2).

Die Auswerteelektronik bestimmt den Zeitraum t₁-t₀, wobei t₀ der Zeitpunkt ist, wenn die Münze auf den Sensor 3 trifft, und t₁ der Zeitpunkt, wenn die Münze von der Stahlkugel 4 abspringt. Der gemessene Zeitraum wird mit einem vorgegebenen Wert verglichen, wobei in Abhängigkeit von diesem Vergleich ein Annahmesignal für die geprüfte Münze erzeugt wird und das Annahmekriterium die Münzhärte ist.

Dies soll im folgenden anhand einiger Versuchsreihen, die mit der beschriebenen Münzprüfeinrichtung durchgeführt wurden, erläutert werden:
1. Es wurden Messingscheiben mit unterschiedlichem Durchmesser und Gewicht, aber gleicher Dicke getestet. Die gemessenen Zeiträume t₁-t₀ differierten um höchstens 20 % zwischen der Scheibe mit dem größten Gewicht (10,3 g) und Durchmesser (31 mm) und der Scheibe mit den entsprechend geringsten Werten (3,4 g; 18 mm). Daraus ergibt sich, daß bei Münzen mit gleicher Härte die Faktoren Münzdurchmesser und Gewicht nur einen geringen Einfluß auf die Meßsignale haben.
2. Es wurden 3 verschiedene CuNi 25 Münzen mit unterschiedlichem Durchmesser und Gewicht mit entsprechend dimensierten Blei/Zinnfalsifikaten verglichen, die um höchstens 5 % vom Gewicht der Originale abwichen. Während die Meßwerte der Originalmünzen bei etwa 60 us lagen, ergaben sich andererseits für die Falsifikate Werte von 150-180 µs. Damit ist gezeigt, daß bei annähernd gleicher Münzgeometrie und Münzmasse Falsifikate aus weicherem Material zuverlässig von Originalen aus härterem Material unterscheiden lassen.
3. Falschmünzen, die neben der Geometrie und dem Gewicht auch im Prägebild mit den Originalen übereinstimmen, zeigten wie bei 2. ebenfalls 3-fach größere Meßwerte als die Originale.
4. Scheiben aus reinem Blei, die bei gleicher Geometrie von keinem induktiven Meßsystem sicher von den Orginalen zu trennen sind, wiesen 6-fach größere Meßwerte als die Originalmünzen auf.

Die Messungen haben gezeigt, daß der bestimmte zeitliche Abstand von einem Falsifikat aus einer Bleimischung gegenüber dem Original 200-300 % und bei reinen Bleischeiben bis 600 % größer ist. Der Einfluß von Münzmasse, Geometrie, Prägung etc. bewegt sich dagegen innerhalb eines Bereiches von 25 %. Die oben dargestellten Versuchsreihen wurden mit deutschen und ausländischen Münzen durchgeführt.

Bei der Ausführungsform gemäß Fig. 4 rollt eine Münze 1′ eine Münzlaufbahn 2′ hinunter. Im Bereich eines Sensors 3′ ist eine elektrisch leitende Folie 10 angeordnet. Der Sensor 3′ ist ein Kontaktstift, der mit seiner Anschlagfläche 11 in die Münzlaufbahn hineinragt. Der Kontaktstift stützt sich auf einem Gegenblock 6′ ab.

Beim Herunterrollen der Münze 1′ wird über die Folie 10 kapazitiv eine von einem HF-Generator 12 (Fig. 5) erzeugte HF-Spannung auf die Münze aufgekoppelt. Berührt die Münze den Kontaktstift 3′, so fällt für die Dauer des galvanischen Kontaktes von Münze und Kontaktstift die auf die Münze aufgekoppelte Spannung an einem Widerstand 13 ab. Mittels eines Gleichrichters 14 wird diese Spannung gleichgerichtet, wodurch der Spannungsverlauf nach Fig. 6 entsteht. Wie in der Ausführungsform gemäß den Figuren 1 bis 3, bestimmt eine Auswerteelektronik 9′ den Zeitraum t₀ bis tᵢ, der der Kontaktdauer der Münze 1′ mit der Anschlagfläche 11 des Sensors 3′ entspricht. Die weitere Auswertung erfolgt wie weiter oben für die erste Ausführungsform beschrieben. Ebenso stimmen im wesentlichen die gemessenen Zeiträume t′₀ bis t′ᵢ mit den Zeiträumen in den Beispielen 1 bis 4 für die Ausführungsform gemäß den Figuren 1 bis 3 überein, so daß auch mit der zweiten Ausführungsform eine exakte Härtebestimmung von Münzen möglich ist.

## Patentansprüche

1. Münzprüfeinrichtung zur Härtebestimmung von Münzen mit einem Sensor, an den die Münzen anschlagen, und einer Auswerteelektronik, dadurch gekennzeichnet, daß eine Anschlagfläche (4, 11) des Sensors (3, 3′) eine Härte aufweist, die größer als die des Münzmaterials ist und die Auswerteelektronik (9, 9′) die Kontaktdauer einer Münze (1, 1′) mit der Anschlagfläche (4, 11) des Sensors (3, 3′) auswertet, wobei ein Zeitraum bestimmt und mit einem vorgegebenen Wert verglichen wird, der zwischen dem Ausgangssignal des Sensors (3, 3′) bei dem Anschlagen der Münze (1, 1′) und einer Wiederannäherung des Ausgangssignals an den Ursprungswert liegt.

2. Münzprüfeinrichtung nach Anspruch 1, dadurch gekennzeichnet, daß der Sensor (3) ein piezoelektrisches Element (5) aufweist.

3. Münzprüfeinrichtung nach Anspruch 2, dadurch gekennzeichnet, daß das Ausgangssignal über eine Schaltung (7) mit einem Verstärker (8) der Auswerteelektronik (9) zugeführt wird, die den Zeitraum zwischen einer ersten (t₀) und einer zweiten (t₁) Nullspannung bestimmt.

4. Münzprüfeinrichtung nach einem der Ansprüche 1 bis 3, dadurch gekennzeichnet, daß die Anschlagfläche (4) des Sensors (3) punkt- oder linienförmig ist.

5. Münzprüfeinrichtung nach einem der Ansprüche 1 bis 4, dadurch gekennzeichnet, daß eine Stahlkugel (4) die Anschlagfläche bildet.

6. Münzprüfeinrichtung nach Anspruch 1, dadurch gekennzeichnet, daß benachbart zum Sensor (3′) eine elektrisch leitende Folie (10) angeordnet ist, die mit einem Hochfrequenzgenerator (12) verbunden ist.

7. Münzprüfeinrichtung nach Anspruch 6, dadurch gekennzeichnet, daß der Sensor (3′) ein Kontaktstift ist, der mit einem Widerstand (13) und einem Gleichrichter (14) verbunden ist, der das Ausgangssignal der Auswerteelektronik (9′) zuführt, die den Zeitraum zwischen einem ersten (t′₀) und einem zweiten (t′ᵢ) Spannungswert bestimmt.

8. Münzprüfeinrichtung nach Anspruch 6 oder 7, dadurch gekennzeichnet, daß der obere Abschnitt (11) des Sensors (3′) die Anschlagfläche bildet.

9. Münzprüfeinrichtung nach einem der Ansprüche 1 bis 8, dadurch gekennzeichnet, daß der Sensor (3, 3′) sich auf einem Gegenblock (6, 6′) abstützt.

10. Münzprüfeinrichtung nach einem der Ansprüche 1 bis 9, dadurch gekennzeichnet, daß der Sensor (3, 3′) in eine Münzlaufbahn (2, 2′) zumindest teilweise hineinragt.

## Claims

1. A test device for investigating the hardness of coins comprising a sensor causing the coins to strike against it, as well as an evaluation electronics, characterized in that an abutment surface (4, 11) of said sensor (3, 3′) features a degree of hardness which is higher than that of the coin material, and said evaluation electronics (9, 9′) evaluates the duration of contact of a coin (1, 1′) with said abutment surface (4, 11) of said sensor (3, 3′), in which case a period of time is determined and compared to a given value which lies between the output signal of said sensor (3, 3′) at the moment the coin (1, 1′) strikes against it and a reapproach of the output signal to the initial value.

2. The test device according to claim 1, characterized in that said sensor (3) comprises a piezoelectric element (5).

3. The test device according to claim 2, characterized in that the output signal is transmitted to said evaluation electronics (9) by means of an amplifier (8) via a circuit (7), which evaluation electronics (9) determines the period of time between a first (t₀) and a second (t₁) zero-voltage.

4. The test device according to any of the claims 1 to 3, characterized in that said abutment surface (4) of said sensor (3) is point-shaped or line-shaped.

5. The test device according to any of the claims 1 to 4, characterized in that said abutment surface is formed by a steel ball (4).

6. The test device according to claim 1, characterized in that adjacent to said sensor (3′) an electrically conductive foil (10) is provided which is connected to a radio frequency generator (12).

7. The test device according to claim 6, characterized in that said sensor (3′) is a contact pin which is connected to a resistance (13) and a rectifier (14) which transmits the output signal to the evaluation electronics (9′) which determines the period of time between a first (t′₀) and a second (t′ᵢ) voltage level.

8. The test device according to claim 6 or 7, characterized in that said abutment surface is formed by the upper portion (11) of said sensor (3′).

9. The test device according to any of the claims 1 to 8, characterized in that said sensor (3, 3′) is supported by an opposite block (6, 6′).

10. The test device according to any of the claims 1 to 9, characterized in that said sensor (3, 3′) at least partly projects into a coin moving path (2, 2′).

## Revendications

1. Dispositif de contrôle de pièces de monnaie, pour déterminer la dureté de pièces de monnaie, comportant un capteur contre lequel viennent buter les pièces de monnaie, et une électronique d'interprétation,
caractérisé en ce que
une surface de butée (4, 11) du capteur (3, 3′) présente une dureté supérieure à celle du matériau des pièces de monnaie et l'électronique d'interprétation (9, 9′) interprète la durée du contact d'une pièce de monnaie (1, 1′) avec la surface de butée (4, 11) du capteur (3, 3′), en déterminant un intervalle de temps qui est compris entre la valeur initiale du signal de sortie du capteur (3, 3′) lors de l'impact de la pièce de monnaie (1, 1′) et un rapprochement de ce signal de sortie vers cette valeur initiale, et en comparant cet intervalle à une valeur prédéfinie.

2. Dispositif de contrôle de pièces de monnaie suivant la revendication 1, caractérisé en ce que le capteur (3) est un organe piézoélectrique (5).

3. Dispositif de contrôle de pièces de monnaie suivant la revendication 2, caractérisé en ce que le signal de sortie est envoyé, par l'intermédiaire d'un circuit (7) comportant un amplificateur (8), à l'électronique d'interprétation (9), qui détermine l'intervalle de temps entre une première tension nulle (t₀) et une deuxième tension nulle (t1).

4. Dispositif de contrôle de pièces de monnaie suivant l'une des revendications 1 à 3, caractérisé en ce que la surface de butée (4) du capteur (3) est ponctuelle ou linéaire.

5. Dispositif de contrôle de pièces de monnaie suivant l'une des revendications 1 à 4, caractérisé en ce qu'une bille d'acier (4) constitue la surface de butée.

6. Dispositif de contrôle de pièces de monnaie suivant la revendication 1, caractérisé en ce qu'au voisinage du capteur (3′), est disposée une feuille (10) conductrice de l'électricité, qui est reliée à un générateur de hautes fréquences (12).

7. Dispositif de contrôle de pièces de monnaie suivant la revendication 6, caractérisé en ce que le capteur (3′) est une pointe de contact, reliée à une résistance (13) et à un redresseur (14), qui envoie le signal de sortie à l'électronique d'interprétation (9′), qui détermine l'intervalle de temps entre une première valeur (t′0) et une deuxième valeur (t'i) de la tension.

8. Dispositif de contrôle de pièces de monnaie suivant la revendication 6 ou la revendication 7, caractérisé en ce que la partie supérieure (11) du capteur (3′) constitue la surface de butée.

9. Dispositif de contrôle de pièces de monnaie suivant l'une des revendications 1 à 8, caractérisé en ce que le capteur (3, 3′) s'appuie sur un contre-bloc (6, 6′).

10. Dispositif de contrôle de pièces de monnaie suivant l'une des revendications 1 à 9, caractérisé en ce que le capteur (3, 3′) fait saillie, au moins partiellement, dans une voie de circulation (2, 2′) des pièces de monnaie.
